# NOUVEAU FASCICULE DE BREVET EUROPEEN

(11) **EP 1 405 547 B2**
(45) Date de publication et mention de la décision concernant l'opposition: **31.12.2014**
(45) Mention de la délivrance du brevet: 29.04.2009
(21) Numéro de dépôt: 02762537.5
(22) Date de dépôt: 05.07.2002
(51) Int. Cl.: H05B 3/22

(54) **DISPOSITIF DE CHAUFFAGE ELECTRIQUE, NOTAMMENT POUR UNE INSTALLATION DE CHAUFFAGE DE VEHICULE AUTOMOBILE**
ELEKTRISCHE HEIZEINRICHTUNG, INSBESONDERE FÜR EINE KRAFTFAHRZEUG-HEIZINSTALLTION
ELECTRIC HEATING DEVICE, IN PARTICULAR FOR A MOTOR VEHICLE HEATING INSTALLATION

(30) Priorité: 09.07.2001 FR 0109078
(43) Date de publication de la demande: 07.04.2004
(73) Titulaire: VALEO SYSTEMES THERMIQUES, 78320 Le Mesnil Saint-Denis (FR)
(72) Inventeur: NADIR, Noureddine, F-92150 Suresnes (FR)
(86) Numéro de dépôt international: PCT/FR2002/002374
(87) Numéro de publication internationale: WO 2003/009645

(56) Documents cités:
- EP-B1- 1 390 219
- DE-A- 19 911 204
- DE-A- 19 925 757
- DE-A- 19 957 452
- DE-A1- 19 848 169
- DE-A1- 19 911 204

## Description

### Arrière-plan de l'invention

L'invention concerne les installations de chauffage d'air, en particulier pour des véhicules automobiles.

De façon bien connue, le réchauffage de l'air destiné au chauffage de l'habitacle d'un véhicule automobile à moteur thermique, ainsi qu'au désembuage et au dégivrage, est assuré par échange de chaleur entre un flux d'air et un liquide de refroidissement du moteur.

Il est connu également qu'au démarrage et pendant un certain laps de temps suivant le démarrage, les calories véhiculées par le liquide de refroidissement du moteur peuvent être insuffisantes pour assurer un chauffage rapide et efficace de l'habitacle. Cela est observé plus particulièrement avec certains types de moteur et présente un réel inconvénient par temps très froid car non seulement la température interne de l'habitacle ne peut être élevée rapidement, mais en outre les fonctions de dégivrage et désembuage ne peuvent être assurées efficacement.

Pour remédier à ces inconvénients, il a été proposé de monter un dispositif de chauffage électrique complémentaire dans le flux d'air dirigé vers l'habitacle, immédiatement en aval de l'échangeur de chaleur parcouru par le liquide de refroidissement du moteur.

Un tel dispositif utilise généralement des éléments résistifs à coefficient de température positif (CTP). Ces éléments, du fait de la forte augmentation de leur résistance électrique à partir d'un seuil de température (point de Curie), confèrent au dispositif de chauffage la capacité de s'autoréguler en fonction de la température, ce qui évite tout échauffement excessif potentiellement dangereux.

Les résistances CTP se présentent habituellement sous forme de blocs ou pierres qui sont disposés dans des barreaux. Chaque barreau comprend une pluralité de pierres espacées les unes des autres et alimentées en parallèle entre deux électrodes. L'une des électrodes peut être constituée par un tube enfermant le barreau, tandis que l'autre électrode se présente sous forme d'une bande métallique introduite dans le barreau et isolée de la paroi du tube. Plusieurs barreaux chauffants sont disposés dans un cadre support et sont en contact avec des éléments radiants tels que des entretoises disposées entre les barreaux ou des ailettes qui s'étendent transversalement par rapport aux barreaux et sont traversées par ceux-ci.

Afin de réduire le câblage nécessaire à la commande des barreaux chauffants, notamment lorsque ceux-ci sont commandés individuellement de façon sélective pour ajuster la puissance délivrée par le dispositif de chauffage, il a été proposé dans le document EP 0 901 311 de loger cette électronique de commande sur le cadre dans lequel sont montés les barreaux chauffants. La commutation de l'alimentation des barreaux est assurée au moyen de composants tels que des transistors de puissance. Ceux-ci sont munis de radiateurs exposés au flux d'air traversant le dispositif de chauffage.

### Objet et résumé de l'invention

L'invention a pour but de simplifier la réalisation d'un dispositif de chauffage électrique ayant une électronique de commande intégrée, notamment pour en réduire le coût par rapport aux dispositifs de l'art antérieur.

Ce but est atteint grâce à un dispositif de chauffage électrique comprenant une pluralité de barreaux chauffants ayant chacun des éléments résistifs disposés en parallèle entre deux conducteurs électriques s'étendant le long du barreau, un circuit électronique avec des composants de puissance pour la commutation de l'alimentation électriques des barreaux, et une plaque de dissipation de la chaleur produite par les composants exposée à un flux d'air traversant le dispositif de chauffage, le circuit électronique avec les composants de puissance étant supporté par la plaque de dissipation de chaleur montée directement sur les barreaux chauffants, à une extrémité de ceux-ci, chaque barreau chauffant comportant un tube contenant les éléments résistifs, la plaque de dissipation de chaleur étant montée à une extrémité des tubes des barreaux chauffants, dispositif dans lequel le tube constitue l'un des conducteurs électriques en contact avec les éléments résistifs du barreau.

Ainsi, la plaque de dissipation de chaleur portant le circuit électronique s'intègre dans le dispositif de chauffage à la manière d'un élément radiant monté sur les barreaux chauffants.

Selon une particularité du dispositif de chauffage, le circuit électronique est porté par une plaque de circuit imprimé supportée par la plaque de dissipation de chaleur. Au moins l'un des conducteurs électriques s'étendant le long de chaque barreau traverse la plaque de dissipation de chaleur et la plaque de circuit imprimé pour être raccordé à celle-ci.

Ainsi, le raccordement électrique entre les barreaux chauffants et le circuit électrique est-il très simplifié.

### Brève description des dessins

L'invention sera mieux comprise à la lecture de la description faite ci-après à titre indicatif, mais non limitatif, en référence aux dessins annexés sur lesquels :
- la figure 1 est une vue partielle en coupe et en élévation d'un mode de réalisation d'un dispositif de chauffage conforme à l'invention ;
- la figure 2 est une vue partielle en coupe selon le plan II-II de la figure 1 ;
- la figure 3 est une vue de détail montrant une variante de réalisation du dispositif de chauffage de la figure 1 ; et
- la figure 4 est un schéma électrique du dispositif de chauffage de la figure 1.

### Description détaillée de modes de réalisation de l'invention

Les figures 1 et 2 montrent schématiquement un dispositif de chauffage conforme à l'invention destiné par exemple à une installation de chauffage d'air pour un véhicule automobile.

Le dispositif de chauffage comprend plusieurs barreaux chauffants 10 (trois sont montrés sur la figure 1,mais leur nombre peut être plus grand). Les barreaux chauffants sont associés à des éléments radiants sous forme d'ailettes 12. Les barreaux 10 s'étendent transversalement par rapport aux ailettes 12 en étant engagés à force dans des passages formés dans les ailettes, de sorte qu'un bon contact thermique est établi entre les barreaux 10 et les ailettes 12. Les barreaux 10 et ailettes 12 sont montés à l'intérieur d'un cadre 14.

Les barreaux 10 comportent chacun un tube 100 de forme aplatie dans lequel sont disposés des éléments résistifs 102 espacés les uns des autres le long du tube 100.

Les éléments résistifs 102, par exemple des pierres CTP sont serrées entre une paroi interne du tube 100 et une électrode 104 s'étendant le long du tube 100, à l'intérieur de celui-ci. Le tube 100 est en un métal conducteur de l'électricité, par exemple en aluminium. L'électrode 104 est sous forme d'une bande métallique, par exemple également en aluminium. Un isolant électrique 106 est interposé entre l'électrode 104 et la paroi interne du tube 100 opposée à celle en contact avec les éléments résistifs 102.

L'alimentation électrique des éléments résistifs des barreaux 10 est assurée au moyen d'un circuit électronique 20. Celui-ci comporte une plaque de circuit imprimé 200 montée sur une plaque de dissipation de chaleur 202 avec interposition d'une couche isolante 204. La couche 204 est en un matériau isolant électrique mais conducteur thermique sous forme de feuille, par exemple un papier chargé de verre. La plaque de circuit imprimé 200 est fixée à la plaque 202 de dissipation de chaleur, par exemple par vis-écrous 203, ou par boutrolage.

La plaque de dissipation de chaleur 202, par exemple en alumine est montée sur les extrémités des barreaux 10. La plaque 202 et les ailettes 12 sont engagées à leurs extrémités dans des logements formés dans des montants opposés du cadre 14.

Dans le mode de réalisation des figures 1 et 2, la plaque 202 présente des passages 206 dans lesquels les extrémités des tubes 100 sont emmanchées à force et/ou fixées par vis-écrous.

Dans le mode de réalisation de la figure 3, des parties d'extrémité 108 des tubes 100 ayant traversé les passages 206 sont découpées et rabattues sur le côté de la plaque 202 opposé à celui où se trouvent les barreaux 10 et sont solidarisées à la plaque 202 par exemple par soudage. La plaque 202 est évidée autour des passages 206 pour loger les parties 108 des tubes 100. Ce montage peut conférer une meilleure tenue aux vibrations à la liaison entre les barreaux 10 et la plaque 202.

Dans les deux modes de réalisation ci-dessus, une bonne liaison électrique et thermique est établie entre les barreaux 10 et la plaque 202. Celle-ci est reliée à un potentiel de référence (masse ou potentiel +V tel que fourni par exemple par une batterie de véhicule automobile) auquel les tubes 100 et les ailettes 12 sont par conséquent portés.

Les électrodes 104 des barreaux 10 sont prolongées au-delà de l'extrémité de ceux-ci reliée à la plaque 202 et traversent les passages 206 ainsi que des passages formés à travers la couche isolante 204 ainsi que la plaque de circuit imprimé 200. Les extrémités 104a des électrodes 104 faisant saillie au-dessus de la plaque 200 sont reliées aux circuits de celles-ci par soudage par exemple sur des pattes de liaison 201.

La plaque 200 porte des composants 208 qui assurent la commutation de l'alimentation électrique des barreaux 10 en reliant de façon sélective les électrodes 104 à une borne d'alimentation (non représentée) portée à un potentiel +V par exemple le potentiel positif fourni par une batterie de véhicule automobile. Un capot de protection 216 peut recouvrir le circuit 20 en étant fixé sur la plaque 202.

La figure 4 montre le circuit électrique du dispositif de chauffage. Les composants 208, par exemple des transistors de puissance, sont commandés par une unité de commande 210 pour relier les électrodes 104 au potentiel +V et alimenter les éléments résistifs 102. L'unité de commande 210 comprend un microprocesseur relié par une interface de bus à un bus de données 212. Ce dernier reçoit de façon connue des signaux de commande produits par une unité centrale de commande de climatisation en fonction de besoins exprimés ou détectés en chauffage électrique. Selon ces besoins, un ou plusieurs barreaux chauffants sont commandés.

La chaleur produite par le circuit électronique 20, notamment les transistors de puissance 208 est évacuée par la plaque.

La plaque de dissipation 202 se trouve exposée au flux d'air traversant le dispositif de chauffage (flèches F de la figure 2). De la sorte, une contribution est apportée à la fois au réchauffage souhaité de ce flux d'air et au refroidissement nécessaire des composants 208. De préférence, les barreaux 10 sont dépourvus d'éléments résistifs au voisinage immédiat des extrémités reliées à la plaque 202.

Un autre avantage du dispositif décrit ci-avant réside dans la simplicité et le coût minimal de la connexion électrique entre les barreaux 10 et le circuit électronique 20.

On notera toutefois que les conducteurs électriques d'alimentation des éléments résistifs des barreaux pourront être constitués par deux électrodes logées dans les tubes 100 et traversant la plaque de dissipation de chaleur 202, l'isolant 204 et la plaque de circuit imprimé 200 pour être reliés à celle-ci, par exemple de la même manière que l'électrode 104 du mode de réalisation des figures 1 et 2.

## Revendications

1. Dispositif de chauffage électrique comprenant une pluralité de barreaux chauffants (10) ayant chacun des éléments résistifs (102) disposés en parallèle entre deux conducteurs électriques s'étendant le long du barreau, un circuit électronique (20) avec des composants de puissance (208) pour la commutation de l'alimentation électrique des barreaux, et une plaque de dissipation de chaleur (202) produite par les composants (208) exposée à un flux d'air traversant le dispositif de chauffage, le circuit électronique (20) avec les composants de puissance (208) étant supporté par la plaque de dissipation de chaleur (202) montée directement sur les barreaux chauffants (10), à une extrémité de ceux-ci, chaque barreau chauffant (10) comportant un tube (100) contenant les éléments résistifs (102), la plaque de dissipation de chaleur (202) étant montée à une extrémité des tubes (100) des barreaux chauffants, **caractérisé en ce que** le tube (100) constitue l'un des conducteurs électriques en contact avec les éléments résistifs (102) du barreau (10).

2. Dispositif de chauffage selon la revendication 1, **caractérisé en ce que** la plaque de dissipation de chaleur (202) comporte des passages (206) dans lesquels les extrémités des tubes (100) sont engagées.

3. Dispositif de chauffage selon la revendication 2, **caractérisé en ce que** les extrémités des tubes (100) sont emmanchées à force dans lesdits passages.

4. Dispositif de chauffage selon la revendication 2, **caractérisé en ce que** les extrémités des tubes (100) sont fixées dans lesdits passages par vis-écrous.

5. Dispositif de chauffage selon la revendication 2, **caractérisé en ce que** des parties d'extrémité (108) des tubes (100) sont rabattues sur la plaque de dissipation de chaleur (202) du côté de celle-ci opposé à celui où se trouvent les barreaux chauffants (10).

6. Dispositif de chauffage selon l'une quelconque des revendications 1 à 5, **caractérisé en ce que** le circuit électronique est porté par une plaque de circuit imprimé (200) supportée par la plaque de dissipation de chaleur (202).

7. Dispositif de chauffage selon la revendication 6, **caractérisé en ce qu'**un isolant électrique (204) sous forme de feuille est interposé entre la plaque de circuit imprimé (200) et la plaque de dissipation de chaleur (202).

8. Dispositif de chauffage selon l'une quelconque des revendications 6 et 7, **caractérisé en ce qu'**au moins l'un (104) des conducteurs électriques s'étendant le long de chaque barreau (10) traverse la plaque de dissipation de chaleur (202) et la plaque de circuit imprime (200) pour être raccordé à celle-ci.

## Patentansprüche

1. Elektrische Heizvorrichtung, die mehrere Heizstäbe (10), die je Widerstandselemente (102) haben, welche parallel zwischen zwei entlang des Stabs verlaufenden elektrischen Leitern angeordnet sind, eine elektronische Schaltung (20) mit Leistungsbauteilen (208) zur Umschaltung der Stromversorgung der Stäbe, und eine einem die Heizvorrichtung durchquerenden Luftstrom ausgesetzte Platte (202) zur Ableitung von durch die Bauteile (208) erzugster Wärme aufweist, wobei die elektronische Schaltung (20) mit den Leistungsbauteilen (208) von einer Wärmeableitungsplatte (202) getragen wird, die direkt auf die Heizstäbe (10) an einem von deren Enden montiert ist, wobei jeder Heizstab (10) ein die Widerstandselemente (102) enthaltendes Rohr (100) aufweist, wobei die Wärmeableitungsplatte (202) an einem Ende der Rohre (100) der Heizstäbe montiert ist, **dadurch gekennzeichnet, dass** das Rohr (100) einen der mit den Widerstandselementen (102) des Stabs (10) in Kontakt stehenden elektrischen Leiter bildet.

2. Heizvorrichtung nach Anspruch 1, **dadurch gekennzeichnet, dass** die Wärmeableitungsplatte (202) Durchgänge (206) aufweist, in die die Enden der Rohre (100) eingeführt sind.

3. Heizvorrichtung nach Anspruch 2, **dadurch gekennzeichnet, dass** die Enden der Rohre (100) in die Durchgänge presseingepasst sind.

4. Heizvorrichtung nach Anspruch 2, **dadurch gekennzeichnet, dass** die Enden der Rohre (100) in den Durchgängen durch Schrauben-Muttern befestigt sind.

5. Heizvorrichtung nach Anspruch 2, **dadurch gekennzeichnet, dass** Endbereiche (108) der Rohre (100) auf die Wärmeableitungsplatte (202) auf deren Seite umgeschlagen sind, die derjenigen gegenüberliegt, wo sich die Heizstäbe (10) befinden.

6. Heizvorrichtung nach einem der Ansprüche 1 bis 5, **dadurch gekennzeichnet, dass** die elektronische Schaltung von einer gedruckten Leiterplatte (200) getragen wird, die von der Wärmeableitungsplatte (202) gestützt wird.

7. Heizvorrichtung nach Anspruch 6, **dadurch gekennzeichnet, dass** eine elektrische Isolierung (204) in Form einer Folie zwischen die gedruckte Leiterplatte (200) und die Wärmeableitungsplatte (202) eingefügt ist.

8. Heizvorrichtung nach einem der Ansprüche 6 und 7, **dadurch gekennzeichnet, dass** mindestens einer (104) der entlang jedes Stabs (10) verlaufenden elektrischen Leiter die Wärmeableitungsplatte (202) und die gedruckte Leiterplatte (200) durchquert, um an diese angeschlossen zu werden.

## Claims

1. Electric heating device comprising a plurality of heating bars (10) each having resistance elements (102) placed in parallel between two electric conductors extending along the bar, an electronic circuit (20) with power components (208) for switching the electric supply of the bars, and a plate (202) for dissipating heat generated by the components (208), the said plate (202) being exposed to a flow of air passing through the heating device, the electronic circuit (20) with the power components (208) being supported by the heat-dissipation plate (202) mounted directly on the heating bars (10), at one end of the latter, each heating bar (10) comprising a tube (100) containing the resistance elements (102), the heat-dissipation plate (202) being mounted at one end of the tubes (100) of the heating bars, **characterized in that** the tube (100) forms one of the electric conductors in contact with the resistance elements (102) of the bar (10).

2. Heating device according to Claim 1, **characterized in that** the heat-dissipation plate (202) comprises passageways (206) in which the ends of the tubes (100) are engaged.

3. Heating device according to Claim 2, **characterized in that** the ends of the tubes (100) are force-fitted into the said passageways.

4. Heating device according to Claim 2, **characterized in that** the ends of the tubes (100) are fastened into said passageways by screws-nuts.

5. Heating device according to Claim 2, **characterized in that** the end portions (108) of the tubes (100) are folded onto the heat-dissipation plate (202) on the side of the latter that is opposite to that on which the heating bars are found (10).

6. Heating device according to any one of Claims 1 to 5, **characterized in that** the electronic circuit is supported by a printed circuit board (200) supported by the heat-dissipation plate (202).

7. Heating device according to Claim 6, **characterized in that** an electric insulator (204) in sheet form is interposed between the printed circuit board (200) and the heat-dissipation plate (202).

8. Heating device according to either one of Claims 6 and 7, **characterized in that** at least one (104) of the electric conductors extending along each bar (10) passes through the heat-dissipation plate (202) and the printed circuit board (200) in order to be connected to the latter.
